# EUROPÄISCHE PATENTSCHRIFT

(11) **EP 1 919 427 B1**
(45) Veröffentlichungstag und Bekanntmachung des Hinweises auf die Patenterteilung: **14.01.2009**
(21) Anmeldenummer: 06791545.4
(22) Anmeldetag: 24.07.2006
(51) Int. Cl.: A61G 7/057, A47C 27/00

(54) **ANTI-DEKUBITUS-UNTERLAGE SOWIE BETTAUFLAGENAUFBAU UMFASSEND EINE ANTI-DEKUBITUS-UNTERLAGE**
ANTI-DECUBITUS-SUPPORT AND MATTRESS COMPRISING AN ANTI-DECUBITUS-SUPPORT
SUPPORT ANTI-ESCARRES ET MATELAS COMPRENANT UN SUPPORT ANTI-ESCARRES

(30) Priorität: 31.08.2005 DE 102005041520
(43) Veröffentlichungstag der Anmeldung: 14.05.2008
(73) Patentinhaber: OPED AG, 6312 Steinhausen (CH)
(72) Erfinder: HAPPEL, Daniela, 85635 Siegertsbrunn (DE)
(74) Vertreter: Tappe, Hartmut
(86) Internationale Anmeldenummer: PCT/EP2006/007274
(87) Internationale Veröffentlichungsnummer: WO 2007/025611

(56) Entgegenhaltungen:
- WO-A-03/091014
- GB-A- 2 197 192
- GB-A- 2 319 721

## Beschreibung

Die Erfindung betrifft eine Anti-Dekubitus-Unterlage mit einer zur Ausbildung von Unterlagensegmenten längs einer Mehrzahl von Segmentierungsachsen segmentierten Aufnahmenhülle mit einer Hüllenoberseite und einer Hüllenunterseite, wobei die Unterlagensegmente mit einer Formkörperfüllung aus einer Vielzahl von Formkörpern versehen und durch längs den Segmentierungsachsen verlaufende Segmentierungslinien begrenzt sind. Des Weiteren betrifft die Erfindung einen Bettauflagenaufbau umfassend eine derartige Anti-Dekubitus-Unterlage.

Anti-Dekubitus-Unterlagen der eingangs genannten Art werden insbesondere zur Lagerung von über lange Zeit bettlägerigen Patienten eingesetzt, um der Ausbildung von Druckgeschwüren entgegenzuwirken. Aus der EP 0 412 563 B1 ist eine Anti-Dekubitus-Unterlage bekannt, die aus einzelnen unabhängig voneinander handhabbaren Elementen zusammengesetzt ist, die über an den Randbereichen der Elemente angeordnete, beispielsweise als Druckknöpfe ausgebildete Verbindungselemente miteinander verbunden sind. Durch die Verbindungsbereiche der Einzelelemente werden Unstetigkeitsstellen gebildet, die ihrerseits die Ausbildung der unerwünschten Druckgeschwüre fördern können.

Der vorliegenden Erfindung liegt daher die Aufgabe zugrunde, eine Anti-Dekubitus-Unterlage vorzuschlagen, die eine über die gesamte Auflagefläche gleichförmige Abstützung eines bettlägerigen Patienten ermöglicht und somit der Ausbildung von Druckgeschwüren entgegenwirkt.

Zur Lösung dieser Aufgabe weist die erfindungsgemäße Anti-Dekubitus-Unterlage die Merkmale des Anspruchs 1 sowie einen Bettauflagenaufbau nach Anspruch 11 auf.

Die erfindungsgemäße Anti-Dekubitus-Unterlage weist Segmentierungslinien auf, die in ihrem Verlauf längs den Segmentierungsachsen mehrfache Richtungswechsel aufweisen. Darüber hinaus ist bei der erfindungsgemäßen Anti-Dekubitus-Unterlage die Hüllenoberseite zumindest in einem Auflagebereich elastisch ausgebildet und wird durch die Formkörperfüllung vorgespannt.

Aufgrund der mehrfachen Richtungswechsel der Segmentierungslinien bilden aneinander angrenzende Bereiche der Unterlagensegmente ineinander greifende zungenförmige vorstehende Bereiche und in der Art von Einbuchtungen gebildete rückspringende Bereiche. Somit ist sichergestellt, dass bei beliebig in der Ebene der Anti-Dekubitus-Unterlage zweiachsig ausgeführten Positionsänderungen eines bettlägerigen Patienten sich Bereiche der aneinander angrenzenden Unterlagensegmente übereinander schieben können, so dass in jedem Fall ein Abpolsterungseffekt der Anti-Dekubitus-Unterlage auch im Bereich der Segmentierungsachsen bzw. der Segmentierungslinien gegeben ist. Die Formkörper der Formkörperfüllung bewirken im Zusammenwirken mit der elastisch ausgebildeten Hüllenoberseite einen Rückstelleffekt, insbesondere in Bereichen einander überlappender Unterlagensegmente, so dass zum einen die Ausbildung von sogenannten "Liegekuhlen" verhindert wird und zum anderen die jeweilige Lage des Patienten stabilisierend abgestützt wird.

Bei einer bevorzugten Ausführungsform der Anti-Dekubitus-Unterlage sind die Segmentierungslinien äquidistant angeordnet, um über die gesamte Oberfläche der Aufnahmehülle ein einheitliches Verformungsverhalten zu erzielen. Insbesondere in Abhängigkeit von bevorzugten Auflagebereichen des Patienten können die Segmentierungslinien in bestimmten Bereichen auch in größerer Dichte als in anderen angeordnet sein.

Vorzugsweise weisen die Segmentierungslinien einen mäanderförmigen Verlauf auf, so dass unabhängig von der Richtung der Verlagerung des Patienten in der Ebene der Anti-Dekubitus-Unterlage die Ausbildung von einander überlappenden Bereichen der Unterlagensegmente möglich ist. Wenn die Segmentierungslinien einen sinusförmigen Verlauf aufweisen, ergibt sich ein besonders regelmäßiger Überlappungseffekt längs den Segmentierungsachsen.

Der vorstehend bereits erwähnte, vorteilhafte Rückstelleffekt der Anti-Dekubitus-Unterlage wird in besonderer Weise dadurch unterstützt, dass die Formkörper der Formkörperfüllung aus sphärischen Partikeln gebildet sind. Die sphärische Ausbildung der Partikel unterstützt ein Gleiten der Partikel aufeinander, ohne dass die Partikel aufgrund ihrer Formgebung gegeneinander blockieren könnten. In diesem Zusammenhang wirkt sich natürlich auch eine besonders glatt ausgebildete Oberfläche vorteilhaft aus.

Insbesondere zur Erhöhung des Liegekomforts trägt es bei, wenn die Formkörper elastisch nachgiebig ausgebildet sind.

Wenn die Formkörper aus expandiertem Polystyrol bestehen, lassen sich die vorteilhaften Eigenschaften einer elastischen Nachgiebigkeit, einer sphärischen Ausbildung und einer glatten Partikeloberfläche in besonders vorteilhafter Weise miteinander kombinieren.

Als besonders vorteilhaft erweist es sich, wenn die Segmentierungslinien durch gegeneinander anliegende linienförmige Kontaktbereiche der Hüllenoberseite und der Hüllenunterseite gebildet sind, da somit die Größe der Kontaktbereiche auf ein Minimum beschränkt werden kann.

Um auch innerhalb der Unterlagensegmente einen die Polsterwirkung unterstützenden Effekt zu erzeugen, ist es vorteilhaft, wenn die Unterlagensegmente von den Segmentierungslinien beabstandete Kontaktbrücken aufweisen, die durch gegeneinander anliegende Kontaktbereiche der Hüllenoberseite und der Hüllenunterseite gebildet sind.

Die vorstehend erläuterten vorteilhaften Effekte der Anti-Dekubitus-Unterlage im Hinblick auf eine Unterdrückung der Ausbildung von Druckgeschwüren lassen sich noch ergänzend unterstützen, indem die Aufnahmehülle zumindest im Bereich der Hüllenoberseite mit einer im Umfangsbereich der Aufnahmehülle fixierten und lose aufliegenden sowie im Überdeckungsbereich mit der Hüllenoberseite einen im Vergleich zur Oberfläche der Hüllenoberseite vergrößerten Zuschnitt aufweisenden, lakenartigen Abdeckung versehen wird. Die Abdeckung wirkt bei einer Umlagerung des Patienten in der Ebene der Anti-Dekubitus-Unterlage der Ausbildung von Scherkräften in den druckbeanspruchten äußeren Gewebe- oder Hautbereichen des Patienten dadurch entgegen, dass aufgrund des vergrößerten Zustands eine Verschiebung von Bereichen der Abdeckung gegenüber benachbarten Abdeckungsbereichen ohne das Auftreten von Zugspannungen in der Abdeckung möglich ist. Hierdurch wird das bekannte Phänomen berücksichtigt, dass eine Dekubitus-Ausbildung nicht nur aufgrund von Druck, sondern auch aufgrund von Scherbeanspruchungen im Gewebe erfolgen kann.

Eine weitere Steigerung der vorteilhaften, mit der Anti-Dekubitus-Unterlage erzielbaren Effekte wird möglich, wenn die Anti-Dekubitus-Unterlage in einen Bettauflagenaufbau integriert ist, der mit einer zwischen einer Stützlage und der Anti-Dekubitus-Unterlage angeordneten Zwischenlage versehen ist, wobei die Zwischenlage auf einer im Zusammenwirken mit der Zwischenlage Belüftungshohlräume bildenden Strukturoberfläche der Stützlage angeordnet ist und die Zwischenlage Ventilationsöffnungen zwischen ihrer der Anti-Dekubitus-Unterlage zugewandten Oberseite und ihrer der Strukturoberfläche der Stützlage zugewandten Unterseite aufweist.

Der erfindungsgemäße Bettauflagenaufbau ermöglicht somit eine Kombination der vorteilhaften Effekte der Anti-Dekubitus-Unterlage mit einer eine besonders effektive Belüftung der Anti-Dekubitus-Unterlage ermöglichenden Abstützung.

Als besonders vorteilhaft erweist es sich, wenn die Stützlage aus einem Schaumstoffmaterial gebildet ist, da somit die Stützlage zur Ausbildung des erwünschten Polstereffekts beiträgt.

Eine weitere Erhöhung des Polstereffekts ohne nachteilige Beeinträchtigung des Belüftungseffekts wird möglich, wenn die Zwischenlage aus einem Schaumstoffmaterial mit darin ausgebildeten Durchgangslöchern gebildet ist.

Der Gebrauch des Bettauflagenaufbaus wird besonders erleichtert, wenn die Stützlage und die darauf angeordnete Zwischenlage in einem Lagenverbund angeordnet sind, der an Längs- und Querseiten der Zwischenlage angeordnete Rahmenteile aufweist, die im Zusammenwirken mit der Zwischenlage einen Aufnahmeraum zur Aufnahme der Anti-Dekubitus-Unterlage definieren.

Wenn darüber hinaus zumindest zwei einander gegenüberliegende Rahmenteile aus Schaumstoff gebildet sind, wird bei gleichzeitiger Sicherung des Lagenverbunds eine weitere Erhöhung des Postereffekts möglich.

Wenn zumindest zwei einander gegenüberliegende Rahmenteile eine vernetzte Tragstruktur aufweisen, wird eine wirkungsvolle Unterlüftung der Anti-Dekubitus-Unterlage ermöglicht.

Vorteilhafte Ausführungsformen der Anti-Dekubitus-Unterlage sowie des Bettauflagenaufbaus werden anhand der Zeichnung näher erläutert.

Es zeigen:
- **Fig. 1**: eine Anti-Dekubitus-Unterlage gemäß einer ersten Ausfüh- rungsform und in Draufsicht;
- **Fig. 2**: die in **Fig. 1** dargestellte Anti-Dekubitus-Unterlage in Schnitt- darstellung gemäß Schnittlinienverlauf II-II;
- **Fig. 3**: eine ausschnittsweise Vergrößerung der in **Fig. 2** dargestellten Schnittdarstellung zur Erläuterung des Verformungsverhaltens;
- **Fig. 4**: eine Anti-Dekubitus-Unterlage gemäß einer zweiten Ausfüh- rungsform und in Draufsicht;
- **Fig. 5**: die in **Fig. 4** dargestellte Anti-Dekubitus-Unterlage in Schnitt- darstellung gemäß Schnittlinienverlauf V-V;
- **Fig. 6**: einen Bettauflagenaufbau umfassend eine Anti-Dekubitus- Unterlage in Schnittdarstellung;
- **Fig. 7**: den in **Fig. 6** dargestellten Bettauflagenaufbau in perspektivi- scher Darstellung.

**Fig. 1** zeigt eine Anti-Dekubitus-Unterlage 10, umfassend eine Aufnahmehülle, die durch Segmentierungslinien 11, von denen in **Fig. 1** lediglich drei dargestellt sind, in eine Vielzahl von Unterlagensegmente 12 aufgeteilt ist.

Die die Unterlagensegmente 12 seitlich begrenzenden Segmentierungslinien 11 verlaufen längs Segmentierungsachsen 13, die im vorliegenden Fall parallel zu Querrändern 14, 15 der Anti-Dekubitus-Unterlage 10 ausgerichtet sind. Die Segmentierungslinien 11 weisen einen sinusförmigen Verlauf mit einem gleichmäßigen Abstand d voneinander auf.

Wie aus einer Zusammenschau der **Fig. 1** und **2** hervorgeht, sind die Unterlagensegmente 12 im Querschnitt doppelseitig konvex ausgebildet, wobei die Segmentierungslinien 11 durch entsprechend den Segmentierungslinien 11 verlaufende, linienförmige Kontaktbereiche zwischen einer Hüllenoberseite 16 und einer Hüllenunterseite 17 gebildet sind. Beispielsweise können die Segmentierungslinien 11 durch entsprechend verlaufende Nähte gebildet sein.

Wie aus **Fig. 2** ferner zu ersehen, sind die Segmentierungslinien 11 im Wesentlichen in einer gemeinsamen Mittelebene 19 der Aufnahmehülle 18 angeordnet. Die einzelnen Unterlagensegmente 12 sind im Fall des dargestellten Ausführungsbeispiels mit einer Formkörperfüllung 20 aus elastisch nachgiebigen Formkörpern 21 versehen, die im vorliegenden Fall aus kugelförmig extrudiertem Polystyrol (EPS) bestehen. Durch die Formkörperfüllung 20 werden die Unterlagensegmente 12 in die vorstehend bereits erwähnte doppelkonvexe Querschnittsform gezwungen, wobei die Unterlagensegmente 12 je nach Füllungsgrad die in **Fig. 2** angedeutete linsenförmige Ausbildung bis hin zu einer annähernd kreisrunden Ausbildung annehmen können.

Wie aufgrund der in den **Fig. 1** und **3** eingezeichneten Belastungspfeile 22, 23 deutlich wird, die zur Erläuterung des Verformungsverhaltens der Unterlagensegmente 12 eingezeichnet sind, ist durch den in der Richtung wechselnden, hier mäanderförmig ausgebildeten Verlauf der Segmentierungslinien 11 sichergestellt, dass bei räumlich beliebig orientierter Belastungsrichtung stets Verformungsanteile in Querrichtung 52 und Längsrichtung 53 der Anti-Dekubitus-Unterlage 10 entstehen, die eine Schubverformung der Unterlagensegmente 12 gegeneinander verursachen. Wie **Fig. 3** anhand des senkrecht zur Horizontal- oder Mittelebene 19 verlaufenden Schnitts durch die Anti-Dekubitus-Unterlage 10 deutlich macht, bewirkt schon eine Zerlegung der Belastung 23 in ihren Horizontalanteil 24 und Vertikalanteil 25 eine Verformung des durch die Belastung 23 beaufschlagten Unterlagensegments 12, die infolge des mäanderförmigen Verlaufs der Segmentierungslinie 11 zur Ausbildung eines Überlappungsbereichs 26 zwischen benachbarten Unterlagensegmenten 12 führt. Hierdurch wird selbst dann ein Durchschlagen der Hüllenoberseite 16 gegen die Hüllenunterseite 17 wirksam vermieden, wenn eine Belastung senkrecht auf einen Punkt der Segmentierungslinie 11 trifft, da aufgrund der ständigen Richtungsänderung des Verlaufs der Segmentierungslinie 11 benachbarte Bereiche stets auch in einem Abstand a zur Segmentierungslinie 11, wie in **Fig. 3** dargestellt, belastet werden. Dieser Abstand a führt dazu, dass sich, wie in **Fig. 3** dargestellt, ein entsprechender Überlappungsbereich 26 ausbildet. Aufgrund der elastischen Ausgestaltung der Hüllenoberseite 16 erfolgt nach Wegfall der Belastung 23 eine selbsttätige Rückstellung oder Rückbildung des Überlappungsbereichs 26 zur Wiederherstellung der ursprünglichen Kontur. Dieser Rückstelleffekt kann noch verstärkt werden, indem auch die Hüllenunterseite 17 elastisch ausgebildet ist.

Die in den **Fig. 4** und **5** dargestellte Ausführungsform einer Anti-Dekubitus-Unterlage 27 ist mit Unterlagensegmenten 54 versehen, die längs den Segmentierungsachsen 13 mit zusätzlichen, hier in etwa punktförmig ausgebildeten Kontaktbrücken 28 versehen sind, an denen entsprechend punktförmig ausgebildete Kontaktbereiche zwischen der Hüllenoberseite 16 und der Hüllenunterseite 17 ausgebildet sind. Die Kontaktbrücken 28 ermöglichen eine Verkleinerung des zur Befüllung mit elastischen Formkörpern 21 vorgesehenen Volumens der Unterlagensegmente 12, so dass der zur Erzeugung des vorstehend unter besonderer Bezugnahme auf die **Fig. 3** beschriebenen elastischen Verformungsverhaltens notwendige Befüllungsgrad der Unterlagensegmente 12 auch mit einer vergleichsweise geringeren Menge an Formkörpern 21 erzielbar ist. Darüber hinaus wirken die Kontaktbrücken 28 einer Umverteilung der Formkörper 21 innerhalb der Unterlagensegmente 54 entgegen und tragen somit dazu bei, die Ausbildung von Liegekuhlen zu verhindern.

In den **Fig. 6** und **7** ist ein unter Verwendung der in den **Fig. 1** und **2** beschriebenen Anti-Dekubitus-Unterlage 10 hergestellter Bettauflagenaufbau 29 dargestellt. Der Bettauflagenaufbau 29 umfasst neben der Anti-Dekubitus-Unterlage 10 eine Stützlage 30, auf der unter zwischenliegender Anordnung einer Zwischenlage 31 die Anti-Dekubitus-Unterlage 10 angeordnet ist. Der Bettauflagenaufbau 29 weist zur Ausbildung eines Auflagenrahmens 32 mit der Zwischenlage 31 verbundene Querrahmenteile 33, 34 und Längsrahmenteile 35, 36 auf. Die Längsrahmenteile 35, 36 bestehen im vorliegenden Fall aus Schaumstoffteilen, die an Längsseiten der Zwischenlage 31 angeordnet sind. Die Querrahmenteile 33, 34 bestehen im vorliegenden Fall aus mit einer räumlichen Netzstruktur versehenen Formteilen, die an den Querseiten der Zwischenlage 31 angeordnet sind. Der Auflagenrahmen 32, dient wie in **Fig. 6** schematisch dargestellt, zur Anordnung auf einem Bettunterbau 37. Zwischen dem Bettunterbau 37 und der Zwischenlage 31 befindet sich in abstützender Anordnung die Stützlage 30, deren Oberseite 38 mit einer Strukturoberfläche 39 aus pyramidenförmigen, elastisch nachgiebigen Stützvorsprüngen 40 versehen ist. Die ebenfalls aus Schaumstoff gebildete Zwischenlage 31 weist als Durchgangslöcher ausgebildete Ventilationsöffnungen 41 auf, die einen Luftaustausch zwischen einem zwischen einer Unterseite 50 der Zwischenlage 31 und der Strukturoberfläche 39 der Stützlage 30 gebildeten Belüftungshohlraum 42 und der Hüllenunterseite 17 der Anti-Dekubitus-Unterlage 10 ermöglichen. Ein Luftaustausch zwischen dem Belüftungshohlraum 42 und einem zwischen der Hüllenunterseite 17 und einer Oberseite 43 der Zwischenlage 31 gebildeten Unterlüftungsraum 44 und der den Bettauflagenaufbau 29 umgebenden Raumluft wird durch die Querrahmenteile 33, 34 ermöglicht, die, wie vorstehend bereits ausgeführt, als räumlich vernetzte Formstrukturteile ausgebildet sind.

Wie **Fig. 6** ferner zeigt, ist die Anti-Dekubitus-Unterlage 10 in einem von der Zwischenlage 31 und den die Zwischenlage 31 einrahmenden Querrahmenteilen 33, 34 und Längsrahmenteilen 35, 36 gebildeten Aufnahmeraum 45 angeordnet. Die Hüllenoberseite 16 der Aufnahmehülle 18 der Anti-Dekubitus-Unterlage 10 ist mit einer Abdeckung 46 abgedeckt, die lakenartig ausgebildet und im vorliegenden Fall mit einem peripheren Randbereich 47 an einem Oberrand 48 des Auflagenrahmens 32 fixiert ist. In einem Überdeckungsbereich mit der Hüllenoberseite 16 weist die Abdeckung 46 einen im Vergleich zur Oberfläche der Hüllenoberseite 16 im Zuschnitt vergrößerten Abdeckbereich 51 auf. Hierdurch ist sichergestellt, dass Belastungsbereiche des Abdeckbereichs 51 gegenüber der Hüllenoberseite 16 Relativbewegungen parallel zur Hüllenoberseite 16 ausführen können, ohne dass wesentliche Zugspannungen im Material des Abdeckbereichs 51 entstehen.

## Patentansprüche

1. Anti-Dekubitus-Unterlage mit einer zur Ausbildung von Unterlagensegmenten längs einer Mehrzahl von Segmentierungsachsen segmentierten Aufnahmehülle mit einer Hüllenoberseite und einer Hüllenunterseite, wobei die Unterlagensegmente mit einer Formkörperfüllung aus einer Vielzahl von Formkörpern versehen und durch längs den Segmentierungsachsen verlaufende Segmentierungslinien begrenzt sind,
**dadurch gekennzeichnet,**
**dass** die Segmentierungslinien (11) in ihrem Verlauf längs den Segmentierungsachsen (13) mehrfache Richtungswechsel aufweisen, und dass zumindest die Hüllenoberseite (16) zumindest in einem Auflagebereich elastisch ausgebildet ist und durch die Formkörperfüllung (20) vorgespannt wird.

2. Anti-Dekubitus-Unterlage nach Anspruch 1,
**dadurch gekennzeichnet,**
**dass** die Segmentierungslinien (11) äquidistant über die Oberfläche der Aufnahmehülle (18) verteilt angeordnet sind.

3. Anti-Dekubitus-Unterlage nach Anspruch 1 oder 2,
**dadurch gekennzeichnet,**
**dass** die Segmentierungslinien (11) einen mäanderförmigen Verlauf aufweisen.

4. Anti-Dekubitus-Unterlage nach einem der vorangehenden Ansprüche,
**dadurch gekennzeichnet,**
**dass** die Segmentierungslinien (11) einen sinusförmigen Verlauf aufweisen.

5. Anti-Dekubitus-Unterlage nach einem der vorangehenden Ansprüche,
**dadurch gekennzeichnet,**
**dass** die Formkörper (21) der Formkörperfüllung (20) aus sphärischen Partikeln gebildet sind.

6. Anti-Dekubitus-Unterlage nach einem der vorangehenden Ansprüche,
**dadurch gekennzeichnet,**
**dass** die Formkörper (21) elastisch nachgiebig ausgebildet sind.

7. Anti-Dekubitus-Unterlage nach Anspruch 6,
**dadurch gekennzeichnet,**
**dass** die Formkörper (21) aus expandiertem Polystyrol bestehen.

8. Anti-Dekubitus-Unterlage nach einem der vorangehenden Ansprüche,
**dadurch gekennzeichnet,**
**dass** die Segmentierungslinien (11) durch gegeneinander anliegende linienförmige Kontaktbereiche der Hüllenoberseite (16) und der Hüllenunterseite (17) gebildet sind.

9. Anti-Dekubitus-Unterlage nach einem der vorangehenden Ansprüche,
**dadurch gekennzeichnet,**
**dass** die Unterlagensegmente (12) von den Segmentierungslinien (11) beabstandete Kontaktbrücken (28) aufweisen, die durch gegeneinander anliegende Kontaktbereiche der Hüllenoberseite (16) und der Hüllenunterseite (17) gebildet sind.

10. Anti-Dekubitus-Unterlage nach einem der vorangehenden Ansprüche,
**dadurch gekennzeichnet,**
**dass** die Aufnahmehülle (18) zumindest im Bereich der Hüllenoberseite (16) mit einer im Umfangsbereich der Aufnahmehülle fixierten und lose aufliegenden sowie im Überdeckungsbereich mit der Hüllenoberseite einen im Vergleich zur Oberfläche der Hüllenoberseite vergrößerten Zuschnitt aufweisenden, lakenartigen Abdeckung (46) versehen ist.

11. Bettauflagenaufbau, umfassend eine Anti-Dekubitus-Unterlage nach einem der Ansprüche 1 bis 10 mit einer zwischen einer Stützlage (30) und der Anti-Dekubitus-Unterlage (10) angeordneten Zwischenlage (31), wobei die Zwischenlage auf einer im Zusammenwirken mit der Zwischenlage Belüftungshohlräume (42) bildenden Strukturoberfläche (39) der Stützlage angeordnet ist und Ventilationsöffnungen (41) zwischen ihrer der Anti-Dekubitus-Unterlage zugewandten Oberseite (43) und ihrer der Strukturoberfläche der Stützlage zugewandten Unterseite (50) aufweist.

12. Bettauflagenaufbau nach Anspruch 11,
**dadurch gekennzeichnet,**
**dass** die Stützlage (30) aus einem Schaumstoffmaterial gebildet ist.

13. Bettauflagenaufbau nach Anspruch 11,
**dadurch gekennzeichnet,**
**dass** die Zwischenlage (31) aus einem Schaumstoffmaterial mit darin ausgebildeten Durchgangslöchern gebildet ist.

14. Bettauflagenaufbau nach einem der Ansprüche 11 bis 13,
**dadurch gekennzeichnet,**
**dass** die Stützlage (30) und die darauf angeordnete Zwischenlage (31) in einem Lagenverbund angeordnet sind, der an den Längs- und Querseiten der Zwischenlage angeordnete Rahmenteile (33, 34, 35, 36) aufweist, die im Zusammenwirken mit der Zwischenlage (31) einen Aufnahmeraum (45) zur Aufnahme der Anti-Dekubitus-Unterlage (10) bilden.

15. Bettauflagenaufbau nach Anspruch 14,
**dadurch gekennzeichnet,**
**dass** zumindest zwei einander gegenüberliegende Rahmenteile (35, 36) aus Schaumstoff gebildet sind.

16. Bettauflagenaufbau nach einem der Ansprüche 14 oder 15,
**dadurch gekennzeichnet,**
**dass** zumindest zwei einander gegenüberliegende Rahmenteile (33, 34) eine vernetzte Tragstruktur aufweisen.

## Claims

1. An antidecubital underlay pad having a receiving casing with a top side of the casing and a bottom side of the casing, the casing being segmented along a plurality of segmentation axes to form underlay segments, such that the underlay segments are provided with a moulded body filling comprising a plurality of moulded bodies and are bordered by segmentation lines running along the segmentation axes,
**characterized in that**
the segmentation lines (11) have multiple changes in direction in their course along the segmentation axes (13) and at least the top side (16) of the casing is designed to be elastic at least in a supporting area and is pre-stressed by the moulded body filling (20).

2. The antidecubital underlay pad according to Claim 1,
**characterized in that**
the segmentation lines (11) are distributed equidistantly over the surface of the receiving casing (18).

3. The antidecubital underlay pad according to Claim 1 or 2,
**characterized in that**
the segmentation lines (11) have a meandering pattern.

4. The antidecubital underlay pad according to any one of the preceding claims,
**characterized in that**
the segmentation lines (11) have a sinusoidal pattern.

5. The antidecubital underlay pad according to any one of the preceding claims,
**characterized in that**
the moulded bodies (21) of the moulded body filling (20) are formed by spherical particles.

6. The antidecubital underlay pad according to any one of the preceding claims,
**characterized in that**
the moulded bodies (21) are designed to be elastically resilient.

7. The antidecubital underlay pad according to Claim 6,
**characterized in that**
the moulded bodies (21) are made of expanded polystyrene.

8. The antidecubital underlay pad according to any one of the preceding claims,
**characterized in that**
the segmentation lines (11) are formed by linear contact areas of the top side (16) of the casing and the bottom side (17) of the casing, the contact areas resting against one another.

9. The antidecubital underlay pad according to any one of the preceding claims,
**characterized in that**
the underlay segments (12) have contact bridges (28) which are arranged at a distance from the segmentation lines (11) and are formed by contact areas of the top side (16) of the casing and the bottom side (17) of the casing, the contact areas resting against one another.

10. The antidecubital underlay pad according to any one of the preceding claims,
**characterized in that**
the receiving casing (18), at least in the area of the top side (16) of the casing, is provided with a sheet-like cover (46) being secured in the peripheral area of the receiving casing and loosely lying there as well as having an enlarged size in an overlap area with the top side of the casing in comparison with the surface area of the top side of the casing.

11. The bed pad design comprising an antidecubital underlay pad according to any one of Claims 1 through 10, having an intermediate layer (31) arranged between a supporting layer (30) and the antidecubital underlay pad (10), such that the intermediate layer is arranged on a structured surface (39) of the supporting layer forming aeration cavities (42) in cooperation with the intermediate layer and has ventilation openings (41) between its top side (43) facing the antidecubital underlay pad and its bottom side (50) facing the structured surface of the supporting layer.

12. The bed pad design according to Claim 11,
**characterized in that**
the supporting layer (30) is formed by a foam material.

13. The bed pad design according to Claim 11,
**characterized in that**
the intermediate layer (31) is formed by a foam material with through-holes formed therein.

14. The bed pad design according to any one of Claims 11 through 13,
**characterized in that**
the supporting layer (30) and the intermediate layer (31) arranged thereon are arranged in a layer composite which has frame parts (33, 34, 35, 36) arranged on the longitudinal sides and the transverse sides of the intermediate layer, which frame parts in cooperation with the intermediate layer (31) define a receiving space (45) to receive the antidecubital underlay pad (10).

15. The bed pad design according to Claim 14,
**characterized in that**
at least two opposing frame parts (35, 36) are made of foam.

16. The bed pad design according to any one of Claims 14 or 15,
**characterized in that**
at least two opposing frame parts (33, 34) have an interlinked supporting structure.

## Revendications

1. Support anti-escarres avec une enveloppe de logement segmentée le long d'une pluralité d'axes de segmentation, pour créer des segments de support, avec une face supérieure d'enveloppe et une face inférieure d'enveloppe, les segments de support étant munis d'un remplissage en corps moulés composé d'une pluralité de corps moulés et étant délimités par des lignes de segmentation s'étendant le long d'axes de segmentation,
**caractérisé en ce que**
les lignes de segmentation (11) présentent sur leur tracé le long des axes de segmentation (13) des changements de direction multiples et **en ce qu'**au moins la face supérieure de l'enveloppe (16) est conçue en version élastique au moins dans une zone d'appui et est précontrainte par le remplissage en corps moulés (20).

2. Support anti-escarres selon la revendication 1,
**caractérisé en ce que**
les lignes de segmentation (11) sont disposées en étant distribuées de façon équidistante sur la surface de l'enveloppe de logement (18).

3. Support anti-escarres selon la revendication 1 ou 2,
**caractérisé en ce que**
les lignes de segmentation (11) présentent un tracé en forme de méandres.

4. Support anti-escarres selon l'une quelconque des revendications précédentes,
**caractérisé en ce que**
les lignes de segmentation (11) présentent un tracé de forme sinusoïdale.

5. Support anti-escarres selon l'une quelconque des revendications précédentes,
**caractérisé en ce que**
les corps moulés (21) du remplissage en corps moulés (20) sont formés par des particules sphériques.

6. Support anti-escarres selon l'une quelconque des revendications précédentes,
**caractérisé en ce que**
les corps moulés (21) sont conçus en étant élastiquement déformables.

7. Support anti-escarres selon la revendication 6,
**caractérisé en ce que**
les corps moulés (21) sont en polystyrène expansé.

8. Support anti-escarres selon l'une quelconque des revendications précédentes,
**caractérisé en ce que**
les lignes de segmentation (11) sont formées par des zones de contact linéaires et mutuellement adjacentes de la face supérieure de l'enveloppe (16) et de la face inférieure de l'enveloppe (17).

9. Support anti-escarres selon l'une quelconque des revendications précédentes,
**caractérisé en ce que**
les segments du support (12) présentent des ponts de contact (28) distancés des lignes de segmentation (11), qui sont formés par des zones de contact mutuellement adjacentes de la face supérieure de l'enveloppe (16) et de la face inférieure de l'enveloppe (17).

10. Support anti-escarres selon l'une quelconque des revendications précédentes,
**caractérisé en ce qu'**
au moins dans la zone de la face supérieure de l'enveloppe (16), l'enveloppe de logement (18) est munie d'une protection (46) de type drap, fixée dans la zone périphérique de l'enveloppe de logement et reposant de façon lâche, et présentant dans la zone de chevauchement avec la face supérieure de l'enveloppe une dimension agrandie en comparaison de la surface de la face supérieure de l'enveloppe.

11. Structure de literie comprenant un support anti-escarres selon l'une quelconque des revendications 1 à 10, avec une couche intermédiaire (31) disposée entre une couche d'appui (30) et le support anti-escarres (10), la couche intermédiaire étant disposée sur une surface de structure (39) de la couche d'appui qui forme en coopération avec la couche intermédiaire des cavités d'aération (42) et présentant des orifices de ventilation (41) entre sa face supérieure (43) dirigée vers le support anti-escarres et sa face inférieure (50) dirigée vers la surface de la structure de la couche d'appui.

12. Structure de literie selon la revendication 11,
**caractérisée en ce que**
la couche d'appui (30) est formée d'une matière en mousse synthétique.

13. Structure de literie selon la revendication 11,
**caractérisée en ce que**
la couche intermédiaire (31) est formée d'une matière en mousse synthétique, avec des trous de passage formés dans cette dernière.

14. Structure de literie selon l'une quelconque des revendications 11 à 13,
**caractérisée en ce que**
la couche d'appui (30) et la couche intermédiaire (31) disposée sur cette dernière sont disposées en une combinaison sandwich qui comporte sur les côtés longitudinaux et transversaux de la couche intermédiaire des éléments de cadre (33, 34, 35, 36) qui en coopération avec la couche intermédiaire (31) forment un espace de logement (45) pour loger le support anti-escarres (10).

15. Structure de literie selon la revendication 14,
**caractérisée en ce qu'**
au moins deux éléments de cadre (35, 36) opposés sont formés en mousse synthétique.

16. Structure de literie selon l'une quelconque des revendications 14 ou 15,
**caractérisée en ce qu'**
au moins deux éléments de cadre (33, 34) opposés présentent une structure porteuse réticulée.
